# EUROPÄISCHE PATENTSCHRIFT

(11) **EP 1 541 518 B1**
(45) Veröffentlichungstag und Bekanntmachung des Hinweises auf die Patenterteilung: **14.03.2012**
(21) Anmeldenummer: 04106264.7
(22) Anmeldetag: 03.12.2004
(51) Int. Cl.: B66B 13/12

(54) **Aufzugs-Türantriebsvorrichtung**
Door drive device for an elevator
Dispositif d'entraînement de porte pour ascenseur

(30) Priorität: 08.12.2003 EP 03405875
(43) Veröffentlichungstag der Anmeldung: 15.06.2005
(73) Patentinhaber: Inventio AG, 6052 Hergiswil (CH)
(72) Erfinder: Bisang, Daniel, 6340 Baar (CH); Lütolf, Jürgen, 6330 Cham (CH); Thielow, Frank, 88285 Bodnegg (DE)

(56) Entgegenhaltungen:
- WO-A-03/089356
- FR-A- 2 823 495

## Beschreibung

Gegenstand der Erfindung ist eine Aufzugs-Türantriebs-vorrichtung zum Öffnen und Schliessen mindestens eines Kabinentürflügels und mindestens eines zugeordneten Schachttürflügels eines Aufzugs, wie in den Patentansprüchen definiert.

Die Erfindung betrifft das Problem, die von einem Kabinentürantrieb erzeugte Öffnungs- und Schliessbewegung von mindestens einem Kabinentürflügel auf den zugeordneten Schachttürflügel zu übertragen.
Eine Aufzugs-Türantriebsvorrichtung ist schon aus WO-A-03089356 bekannt.

Mit der Patentschrift EP 0 332 841 ist eine Türantriebsvorrichtung mit einem Kopplungsmechanismus zur Kopplung eines Kabinentürflügels mit einem zugeordneten Schachttürflügel bekannt geworden. Der Kopplungsmechanismus umfasst zwei parallel zur Fahrrichtung der Aufzugskabine ausgerichtete Mitnehmerkufen, die durch eine Parallelogrammführung mit zwei um je eine Schwenkachse schwenkbaren Verstellelementen in ihrer gegenseitigen Distanz verstellbar sind. Wenn die Aufzugskabine sich korrekt auf einem Stockwerkniveau befindet, liegen die beiden Mitnehmerkufen zwischen zwei am Schachttürflügel nebeneinander angeordneten Kopplungselementen und können seitlich an diese herangeführt (gespreizt) werden, um einerseits den Schachttürflügel zu entriegeln und andererseits die Öffnungs- und Schliessbewegung der Kabinentüre spielfrei und synchron auf den Kabinentürflügel zu übertragen. Die Distanzverstellung zwischen den beiden Mitnehmerkufen erfolgt dabei durch eine am Kabinentürrahmen befestigte Türantriebseinheit über ein linear wirkendes Antriebsmittel (z. B. durch einen Riementrieb), welches auch die Öffnungs- und Schliessbewegungen des Kabinentürflügels bewirkt. Dabei greift das Antriebsmittel über einen mit einem der Verstellelemente der Parallelogrammführung verbundenen Schwenkhebel so am Kabinentürflügel an, dass durch die Öffnungsbewegung des linear wirkenden Antriebsmittels die Verstellelemente vor Beginn einer Türflügel-Öffnungsbewegung in eine Stellung geschwenkt werden, in der die Mitnehmerkufen an die Kopplungselemente herangeführt sind, dadurch den Schachttürflügel entriegeln und die genannte Kopplung zwischen dem Kabinentürflügel und dem korrespondierenden Schachttürflügel bilden.

Am Ende einer Türflügel-Schliessbewegung werden durch die Schliessbewegung des linear wirkenden Antriebsmittels die Verstellelemente in eine Stellung zurückschwenkt, in der die Mitnehmerkufen von den Kopplungselementen beabstandet sind, so dass die Verriegelung des Schachttürflügels in ihre Verriegelungsstellung zurückkehrt. Um zu gewährleisten, dass die Türflügel-Öffnungsbewegung erst beginnt, wenn die Mitnehmerkufen voll gespreizt und damit die Schachttürflügel entriegelt sind, sorgt eine Zugfeder dafür, dass die Spreizung der Mitnehmerkufen selbsttätig auch gegen den Widerstand der Schachttürentriegelung erfolgt. Dies hat zur Folge, dass bei Beginn des Türöffnungsvorgangs das Antriebsmittel durch die Zugfeder in Öffnungsrichtung angetrieben wird, bis der Schwenkhebel voll in Öffnungsrichtung ausgeschwenkt ist, und dass am Ende des Schliessvorgangs, d. h. beim Rückgängigmachen der Spreizung der Mitnehmerkufen, das Antriebsmittel gegen die Wirkung der relativ starken Zugfeder arbeiten muss.

Die aus EP 0 332 841 bekannte Türantriebsvorrichtung weist einige Nachteile auf.

Um zu gewährleisten, dass beim Wechsel der Antriebsrichtung von der Türflügel-Öffnungsbewegung zur Schliessbewegung die Verstellelemente nicht infolge von Beschleunigungskräften vorzeitig zurückgeschwenkt werden, d. h. die Mitnehmerkufen sich nicht von den Kopplungselementen beabstanden, wird das Zurückschwenken des zwischen dem Antriebsmittel und einem der schwenkbaren Verstellemente angeordneten Schwenkhebels durch einen Klinkenhebel verhindert. Dieser hat die Form eines am Türflügel gelagerten, zweiarmigen, sich horizontal erstreckenden Hebels. Wenn sich der Türflügel in seiner Geschlossen-Stellung befindet, liegt der erste Arm des Klinkenhebels auf einer am Kabinentürrahmen befstigten Stützrolle auf, und der zweite Arm erstreckt sich horizontal unterhalb eines Anschlagnockens, der am Schwenkhebel vorhandenen ist, über welchen das Antriebsmittel auf das eine Verstellelement wirkt. Der Klinkenhebel ist durch eine Torsionsfeder so mit einem Drehmoment um ihren Drehpunkt belastet, dass der zweite Arm sich aufwärts bewegt, wenn der erste Arm nicht mehr gestützt ist. Wenn das Antriebsmittel beim Beginn der Türflügel-Öffnungsbewegung den Schwenkhebel mit dem Verstellelement im Uhrzeigersinn geschwenkt und damit die Mitnehmerkufen gespreizt hat und anschliessend der Kabinentürflügel sich so weit geöffnet hat, dass der an ihm befestigte Klinkenhebel nicht mehr von der Stützrolle gestützt wird, bewegt sich der zweite Arm des Klinkenhebels aufwärts auf die Höhe des Anschlagnockens am Schwenkhebel und hindert den Schwenkhebel und das Verstellelement, zurückzuschwenken.

Bevor nach Umkehr der Antriebsrichtung der Türflügel das Ende der Schliessbewegung erreicht hat, wird der erste Arm des Klinkenhebels durch die Stützrolle angehoben, wobei der zweite Arm sich abwärts bewegt und den Anschlagnocken des Schwenkhebels freigibt, so dass das Antriebsmittel den Schwenkhebel, das Verstellelement und die Mitnehmerkufen in die Ausgangsstellung bewegen kann, in der die Mitnehmerkufen von den Kopplungselementen beabstandet sind.

Die Nachteile dieser Einrichtung bestehen darin, dass der Klinkenhebel den Schwenkhebel und das Verstellelement nicht in beiden Schwenkrichtungen und nicht spielfrei verriegelt. Dies kann einerseits zur Folge haben, dass die Distanz zwischen den gespreizten Mitnehmerkufen variiert, was sich negativ auf den Entriegelungsvorgang bei den Schachttüren auswirken kann und die Genauigkeit des Schliessvorgangs bei den Schachttüren beeinträchtigt, was dazu führen kann, dass deren Verriegelung nicht korrekt erfolgt und eine Betriebsstörung auslöst.

Andererseits kann vorhandenes Spiel, insbesondere im Fall von schnell bewegten und stark beschleunigten Türflügeln, störenden Geräusche bewirken.

Der vorliegenden Erfindung liegt die Aufgabe zugrunde, eine Einrichtung der vorstehend beschriebenen Art zu schaffen, die die genannten Nachteile vermeidet, d. h., bei der die Verstellelemente und damit die Mitnehmerkufen in deren Mitnahmestellung genau positioniert und in beiden Richtungen spielfrei verriegelt werden.

Erfindungsgemäss wird die Aufgabe durch die im Patentanspruch 1 angegebenen Massnahmen gelöst. Vorteilhafte Ausgestaltungen und Weiterbildungen der Erfindung gehen aus den abhängigen Ansprüchen 2 bis 10 hervor.

Die durch die Erfindung erreichten Vorteile sind im Wesentlichen darin zu sehen, dass eine dem beschriebenen Stand der Technik ähnliche Aufzugs-Türantriebsvorrichtung einen Kopplungsmechanismus aufweist, bei dem eines der die Mitnehmerkufen bewegenden Verstellelemente oder ein mit diesem verbundenes Blockierelement eine von der Drehachse des Verstellelements radial beabstandete Ausnehmung oder einen Vorsprung, beispielsweise eine Nut oder eine Nase, aufweist, mit welcher eine dazu komplementäre Ausformung an einer Klinke zusammenwirkt, um temporär eine Schwenkbewegung des Verstellelements in beiden Schwenkrichtungen und spielfrei zu blockieren.

Vorteilhafte Ausgestaltungen und Weiterbildungen der Erfindung gehen aus den Unteransprüchen hervor.

Zweckmässigerweise sind die Ausnehmung oder der Vorsprung am Verstellelement oder am mit diesem verbundenen Blockierelement sowie die dazu komlementäre Ausformung an der Klinke so angeordnet, dass sie genau dann in gegenseitigen Eingriff gelangen, wenn das linear wirkende Antriebsmittel vor Beginn einer Türflügel-Öffnungsbewegung die Mitnehmerkufen auf eine Distanz gebracht hat, in der diese in vorgesehener Weise an das mindestens eine Kopplungselement herangeführt sind. Üblicherweise bewirkt diese Stellung neben der korrekten Bewegung der Schachttüre auch deren einwandfreie Entriegelung.

Gemäss einer bevorzugten Ausführungsform umfasst die Aufzugs-Türantriebsvorrichtung einen mit der Aufzugskabine oder mit einem Aufzugsschacht (z. B. mit einem Schachttürrahmen) verbundenen Klinkenanschlag, auf den die Klinke am Anfang eines letzten Weg-Abschnitts der Türflügel-Schliess-bewegung auftrifft. Dadurch wird während der Zurücklegung dieses letzten Weg-Abschnitts die Klinke so geschwenkt, dass die Blockierung der Schwenkbewegung des Verstellelements durch die Klinke aufgehoben wird, und wobei Klinke und Klinkenanschlag so geformt und angeordnet sind, wobei die relative Bewegung zwischen Klinkenanschlag und Klinke und somit die auf die Klinke wirkende Anschlagkraft im Wesentlichen in derselben Richtung wirken, in der sich die komlementäre Ausformung an der Klinke aus der Ausnehmung oder vom Vorsprung am Verstellelement entfernt. Damit wird erreicht, dass die Klinke mit geringstem Kraftaufwand aus ihrem Eingriff mit dem Verstellelement gebracht werden kann, und dass die Position des Türflügels, in der die Ausklinkung erfolgt, einfach und präzise eingestellt werden kann, beispielsweise indem der Klinkenanschlag eine arretierbare Einstellschraube aufweist.

Vorzugsweise wird der einstellbare Klinkenanschlag so justiert, dass die Länge des im vorhergehenden Abschnitt genannten letzten Weg-Abschnitts der Türflügel-Schliess-bewegung weniger als 6 mm beträgt.
Dank der präzisen Ausklinkmechanik der erfindungsgemässen Einrichtung ist es möglich, beim Türflügel-Schliessvorgang den die Antriebsbewegung auf den Türflügel übertragenden Schwenkhebel - im Folgenden als Schwenk- und Blockierscheibe bezeichnet - erst sehr kurz vor Erreichen der absoluten Geschlossenstellung des Türflügels zum Zurückschwenken freizugeben. Dadurch kann zuverlässig gewährleistet werden, dass die gespreizte Stellung der Mitnehmerkufen solange aufrecht erhalten bleibt, bis der Schachttürflügel so weitgehend seine Geschlossenstellung erreicht hat, dass die selbsttätig wirkende Schachttürverriegelung einrasten kann.

Eine weitere vorteilhafte Weiterbildung der Erfindung besteht darin, dass die Klinke ein auf einem mit dem Kabinentürflügel verbundenen Bauteil schwenkbar gelagerter Hebel ist, und dass die Position des Auftreffpunkts des Klinkenanschlags auf die Klinke zwischen deren Drehpunkt und ihrem Eingriffspunkt mit dem Verstellelement so gewählt ist, dass die komplementäre Ausformung an der Klinke, die sich mit der Ausnehmung oder dem Vorsprung am Verstellelement in Eingriff befindet, sich im Verlauf des genannten letzten Weg-Abschnitts der Türflügel-Schliessbewegung um einen im Vergleich mit diesem Weg-Abschnitt grösseren Weg von ihrer Eingriffsposition wegbewegt. Bei gegebener Eingriffstiefe zwischen der komplementären Ausformung an der Klinke und der Ausnehmung oder dem Vorsprung am Verstellelement lässt sich damit die Position der Türflügel, bei welcher die Deblockierung der Schwenk- und Blockierscheibe erfolgt und die Schachttürkopplung aufgehoben wird, in optimale Nähe zur absoluten Geschlossenstellung verschieben.

Im Falle von Kabinen- und Schachttüren mit jeweils mindestens zwei zentral schliessenden Türflügeln und zwei an je einem Kabinentürflügel angebrachten Kopplungsmechanismen werden gemäss einer besonders interessanten Ausführungsform der Erfindung die Klinken beider Kopplungsmechanismen durch je eines der Enden eines zwischen beiden Klinken angeordneten und in Bewegungsrichtung der beiden Türflügel verschieblichen Doppel-Klinkenanschlags aus ihrer Eingriffsposition wegbewegt. Diese Einrichtung ermöglicht es, auch dann mit minimalen letzten Weg-Abschnitten für das Deblockieren der Verstellelemente zu arbeiten, wenn zwischen Kabinentüre und Schachttüre grössere seitliche Versetzungen auftreten.

Nach einer weiteren Ausgestaltung der Erfindung umfasst die Aufzugs-Türantriebsvorrichtung eine Rückhaltevorrichtung, die bei Einleitung einer Türflügel-Öffnungsbewegung eine Verschiebung des geschlossenen Türflügels erst ermöglicht, wenn das Verstellelement vor Beginn der Türflügel-Öffnungsbewegung durch das linear wirkende Antriebsmittel praktisch vollständig in die Stellung geschwenkt ist, in der die Mitnehmerkufen an das mindestens eine Kopplungselement herangeführt sind. Mit einer solchen Einrichtung kann gewährleistet werden, dass die Türflügel-Öffnungsbewegung unter allen Umständen erst dann beginnt, wenn die Mitnehmerkufen voll gespreizt und damit die Schachttürflügel entriegelt sind, ohne dass eine starke Feder - wie vorstehend erwähnt - den Spreizvorgang antreiben muss. Der Türantrieb wird bei dieser Ausführung nicht am Anfang des Öffnungsvorgangs über das Antriebsmittel durch eine starke Zugfeder angetrieben und muss nicht am Ende des Schliessvorgangs gegen diese arbeiten. Motorleistung und Regelungsaufwand können dadurch reduziert werden.

Gemäss einer zweckmässigen Ausführungsform umfasst die Rückhaltevorrichtung eine schwenkbare Rückhalteklinke, die den Türflügel am Anfang eines Türöffnungsvorgangs in seiner Geschlossenstellung gegenüber der Aufzugskabine so lange verriegelt hält, bis das Verstellelement vor Beginn der Türflügel-Öffnungsbewegung durch das linear wirkende Antriebsmittel praktisch vollständig in die Stellung geschwenkt ist, in der die Mitnehmerkufen an das mindestens eine Kopplungselement herangeführt sind. Die schwenkbare Rückhalteklinke hat den Vorteil, dass sie in einfacher Weise durch einen mit dem Verstellelement verbundenen Nocken ausgeklinkt werden kann.

Ein Ausführungsbeispiel der Erfindung ist im Folgenden anhand der beigefügten Zeichnung(en) erläutert. Es zeigen:

Fig. 1A eine Ansicht auf eine Aufzugskabine mit einer Aufzugs-Türantriebsvorrichtung für eine seitlich schliessende Einflügel-Türe, mit nicht gespreizten Mitnehmerkufen,

Fig. 1B die Ansicht auf eine Aufzugskabine gemäss Fig. 1A, mit gespreizten Mitnehmerkufen,

Fig. 2A eine Ansicht auf eine Aufzugskabine mit einer Aufzugs-Türantriebsvorrichtung für eine zentral schliessende Mehrflügel-Türe, mit nicht gespreizten Mitnehmerkufen,

Fig. 2B die Ansicht gemäss Fig 2A, jedoch mit gespreizten Mitnehmerkufen.

Fig. 3A eine Detailansicht des Kopplungsmechanismus der Türantriebsvorrichtung mit der erfindungsgemässen Mitnehmerkufen-Blockiervorrichtung, in deblockierter Stellung,

Fig. 3B eine Detailansicht des Kopplungsmechanismus gemäss Fig. 3A mit der erfindungsgemässen Mitnehmerkufen-Blockiervorrichtung, in blockierter Stellung,

Fig. 3C eine Detailansicht der Kopplungsmechanismen einer Türantriebsvorrichtung für eine zentral schliessende Mehrflügel-Türe, mit einem horizontal verschieblichen Doppel-Klinkenanschlag,

Fig. 4A eine Aufzugs-Türantriebsvorrichtung mit der erfindungsgemässen Mitnehmerkufen-Blockiervorrichtung und mit einer Türflügel-Rückhaltevorrichtung in Rückhaltestellung,

Fig. 4B die Aufzugs-Türantriebsvorrichtung gemäss Fig. 4A mit der Türflügel-Rückhaltevorrichtung in Freigabestellung.

Fig. 1A und 1B zeigen schematisch eine an einer Aufzugskabine 1 angebrachte Aufzugs-Türantriebsvorrichtung 2 für eine seitlich schliessende Einflügel-Türe. Erkennbar sind eine Aufzugskabine 1 mit einer Türöffnung 4, die durch einen Kabinentürflügel 5 verschliessbar ist. Die Aufzugs-Türantriebs-vorrichtung 2 ist auf einem an der Aufzugskabine 1 befestigten Türträger 3 aufgebaut. Der Kabinentürflügel 5 ist an einem Hängewagen 7 befestigt, der entlang einer am Türträger fixierten Führungsschiene 6 seitwärts verschiebbar ist und durch eine Antriebseinheit 8 über ein linear wirkendes, umlaufendes Antriebsmittel 9 zwischen einer Türflügel-Offenstellung und einer Türflügel-Geschlossenstellung bewegt wird. Als Antriebseinheit 8 kann ein Elektromotor dienen, der mit geregelter oder ungeregelter Drehzahl, über ein Vorgelege 10 oder direkt gekoppelt eine Antriebsscheibe 11 des linear wirkenden Antriebsmittels 9 antreibt. Das linear wirkende Antriebsmittel 9 kann ein Zahnriemen, ein Flachriemen, ein Keilriemen oder auch eine Rollenkette sein.

Auf dem Hängewagen 7 ist eine Grundplatte 13 befestigt, auf der ein Kopplungsmechanismus 14 zum Übertragen der Bewegung des Kabinentürflügels auf einen diesem zugeordneten Schachttürflügel (nicht sichtbar) aufgebaut ist. Der Kopplungsmechanismus 14 umfasst zwei parallel zur Fahrrichtung der Aufzugskabine ausgerichtete Mitnehmerkufen 15, die auf zwei um je eine Schwenkachse 16 schwenkbaren Verstellelementen 17.1, 17.2 gelagert sind und durch Schwenken dieser Verstellelemente in ihrer gegenseitigen Distanz verstellbar sind, d. h. eine ungespreizte oder eine gespreizte Stellung einnehmen können.

An den Schachttürflügeln aller Stockwerkstüren sind jeweils zwei Kopplungselemente 18 - hier in Form von Kopplungsrollen - vorhanden, die so weit in den Schachtraum neben den Mitnehmerkufen 15 hineinragen, dass diese im gespreizten Zustand seitwärts (horizontal) gerichtete Kräfte und Bewegungen auf die Kopplungselemente 18 und den korrespondierenden Schachttürflügel übertragen können, sofern die Aufzugskabine 1 sich im Bereich eines Stockwerkniveaus befindet. Die den dargestellten Kabinentürflügeln 5 zugeordneten Schachttürflügel sind aus Gründen der Übersichtlichkeit in allen vorliegenden Fig. nicht sichtbar, und die an den Schachttürflügeln angebrachten Kopplungselemente 18 sind daher nur mittels sogenannter Phantomlinien dargestellt.

Das Schwenken der Verstellelemente 17.1, 17.2 und somit die Verstellung der Distanz zwischen den Mitnehmerkufen 15 erfolgt ebenfalls durch die Antriebseinheit 8 über das linear wirkende Antriebsmittel 9. Das Wirkungsprinzip der Distanzverstellung (Spreizung) ist im Zusammenhang mit Fig. 3A erläutert.

Fig. 1A zeigt die Stellung des Kopplungsmechanismus 14 während einer Fahrt der Aufzugskabine 1, d. h. bei geschlossen Kabinen- und Schachttürflügeln. In dieser Situation nehmen die Mitnehmerkufen 15 ihre ungespreizte Stellung ein, in welcher sie sich in Vertikalrichtung zwischen den an den Schachttürflügeln nebeneinander angebrachten Kopplungselementen 18 hindurchbewegen können.

Fig. 1B zeigt die Situation, in der sich die Aufzugskabine 1 auf dem Niveau eines Stockwerks gegenüber einer Schachttüre befindet und die Mitnehmerkufen 15 gespreizt wurden, so dass diese in Berührung mit den beiden Kopplungselementen 18 am Schachttürflügel gelangt sind und in Zusammenwirkung mit diesen Kopplungselementen 18 eine spielfreie Kopplung zwischen dem Kabinentürflügel 5 und dem zugeordneten Schachttürflügel bilden. In der dargestellten Situation hat die Antriebseinheit 8 den Kabinentürflügel 5 - und mit diesem auch den zugeordneten Schachttürflügel - bereits teilweise geöffnet.

Üblicherweise erfolgt bei Beginn des Türöffnungsvorgangs durch die Einwirkung der Mitnehmerkufen 15 auf mindestens eines der Kopplungselemente 18 eine hier nicht weiter beschriebene Entriegelung des Schachttürflügels.

Fig. 2A und 2B zeigen schematisch eine Aufzugs-Türantriebs-vorrichtung 2 der oben beschriebenen Art mit zwei Kopplungsmechanismen 14 für zentral schliessende Mehrflügeltüren. Die zentral-symmetrische Bewegung der beiden Kabinentürflügel 5.1, 5.2 - und damit auch der beiden Schachttürflügel - wird dadurch erreicht, dass der rechte Kabinentürflügel 5.1 mit dem unteren Trum 9.1 und der linke Kabinentürflügel 5.2 mit dem oberen Trum 9.2 des linear wirkenden Antriebsmittels 9 verbunden sind, das durch die Antriebseinheit 8 nach Bedarf in Öffnungs- oder Schliessrichtung bewegt wird. Die Verstellung der Distanz zwischen den Mitnehmerkufen erfolgt beim rechten und beim linken Kabinentürflügel ebenfalls durch die Antriebseinheit 8 über die entsprechenden Trums des Antriebsmittels 9. Das Wirkungsprinzip der Distanzverstellung ist im Zusammenhang mit Fig. 3A und 3C erläutert.

Fig. 3A und 3B zeigen eine detailliertere Ansicht des vorstehend beschriebenen Kopplungsmechanismus 14. Anhand der Fig. 3A und 3B wird im Folgenden erläutert, wie die Distanz zwischen den Mitnehmerkufen 15 verstellt und wie deren genaue Position während des Türöffnungs- und Türschliessvorgangs spielfrei fixiert wird.

Wie bereits erwähnt, ist auf dem den Kabinentürflügel 5 tragenden und an der Führungsschiene 6 geführten Hängewagen 7 eine Grundplatte 13 befestigt, auf der der Kopplungsmechanismus 14 zum Übertragen der Bewegung des Kabinentürflügels auf den diesem zugeordneten Schachttürflügel (nicht sichtbar) montiert ist. Der Kopplungsmechanismus 14 umfasst im Wesentlichen die folgenden Bauteile:
- zwei Mitnehmerkufen 15,
- zwei zweiarmige Verstellelemente 17.1, 17.2, die an je einer auf der Grundplatte 13 gelagerten Schwenkachse 16 fixiert sind und an je zwei Gelenkstellen 19 je eine Mitnehmerkufe 15 führen,
- eine Spreizfeder 20, die bewirkt, dass die Mitnehmerkufen die Tendenz haben, ihre voneinander gespreizte Stellung einzunehmen,
- eine auf der oberen Schwenkachse 16 befestigte Schwenk- und Blockierscheibe 22, an der das untere Trum 9.1 des Antriebsmittels 9 an der Verbindungsstelle 24 angreift,
- eine auf der Grundplatte 13 schwenkbar gelagerte Klinke 25, die durch eine Klinkenfeder 26 mit der Schwenk- und Blockierscheibe 22 in Eingriff gebracht werden kann,
- ein mit dem Türträger 3 fest verbundener, sich nicht mit dem Türflügel 5 bewegender Klinkenanschlag 27.

Der Kopplungsmechanismus 14 funktioniert wie folgt:

Vor Beginn eines Türflügel-Öffnungsvorgangs, d. h. bei geschlossenen Kabinen- und Schachttüren übt das untere Trum 9.1 des linear wirkenden Antriebsmittels 9 über die Verbindungsstelle 24 eine nach links gerichtete Schliesskraft auf die Schwenk- und Blockierscheibe 22 aus, welche bewirkt, dass das auf derselben Schwenkachse 16 sitzende Verstellelement 17.1 eine Stellung einnimmt, in welcher die Mitnehmerkufen 15 geringstmöglich voneinander beabstandet sind (nicht gespreizte Stellung) und eine ausreichende Distanz zu den Kopplungselementen 18 am Schachttürflügel aufweisen. Der genannten Schliesskraft wirken hier nicht gezeigte Anschläge entgegen, von denen einer die ungespreizte Position der Mitnehmerkufen 15 definiert und ein zweiter die Schliessbewegung des gesamten
Kopplungsmechanismus 14 mit dem Kabinentürflügel 5 begrenzt. Ein auf dem Türträger 3 fixierter Klinkenanschlag 27, gegen den sich der Kopplungsmechanismus 14 mit der Klinke 25 im Verlauf des letzten Wegabschnitts der Türflügel-Schliess-bewegung bewegt hat, hält die Klinke ausser Eingriff mit der Schwenk- und Blockierscheibe.

Bei Beginn des Türflügel-Öffnungsvorgangs bewegt sich das untere Trum 9.1 des Antriebsmittels 9 nach rechts, so dass die Schwenk- und Blockierscheibe 22 sich mit den Verstellelementen 17.1, 17.2 im Gegenuhrzeigersinn zu drehen beginnt und die Mitnehmerkufen voneinander gespreizt werden. Die Antriebskraft für diesen Spreizvorgang wird mindestens teilweise durch die erwähnte Spreizfeder geliefert, so dass in dieser Bewegungsphase keine wesentliche Zugkraft vom Antriebsmittel 9 auf den Kopplungsmechanismus 14 und den mit diesem verbundenen verschiebbaren Kabinentürflügel 5 ausgeübt wird. Sobald die Mitnehmerkufen 15 ihre voll gespreizte Stellung erreicht haben, wird die Spreizbewegung durch einen hier nicht dargestellten, auf eine der Mitnehmerkufen wirkenden Anschlag gestoppt. Die Schwenkbewegung der Schwenk- und Blockierscheibe 22 wird dadurch am Weiterschwenken gehindert, und zwar in einer Stellung, in der eine an ihrer Peripherie vorhandene Nut 28 einer zu dieser komplementär geformten Klinkennase 29 der Klinke 25 gegenübersteht. Da nun die Schwenk- und Blockierscheibe 22 nicht mehr weiter ausgelenkt werden kann, wirkt die Antriebskraft des Antriebsmittels 9 auf den gesamten Kopplungsmechanismus 14 und damit auch auf den Kabinentürflügel 5, wodurch die Türflügel-Öffnungsbewegung nach rechts eingeleitet wird. Im Verlauf des weniger als 6 mm messenden ersten Weg-Abschnitts des Türflügel-Öffnungsbewegung entfernt sich die Klinke 25 vom Klinkenanschlag 27, so dass die Klinke mit ihrer Klinkennase 29 durch die Kraft der Klinkenfeder 26 in die Nut 28 der Schwenk- und Blockierscheibe 22 einrastet und diese präzise und spielfrei in der korrekten Spreizstellung der Mitnehmerkufen blockiert, in der letztere an die Kopplungselemente 18 herangeführt sind. Dieser Zustand ist in Fig. 3B dargestellt. Spielfreiheit zwischen der Klinkennase 29 und der Nut 28 kann vorzugsweise dadurch erreicht werden, dass diese leicht keilförmig ineinander greifen.

Beim Türflügel-Schliessvorgang bewegt sich das über die Verbindungsstelle 24 mit der Schwenk- und Blockierscheibe 22

gekoppelte untere Trum 9.1 des Antriebsmittels 9 nach links.

Wie in Fig. 3B gezeigt, sind die Schwenk- und Blockierscheibe

und mit ihr die Verstellelemente 17.1, 17.2 durch die Klinke 25 spielfrei in der Stellung blockiert, in der die Mitnehmerkufen 15 ihre voneinander gespreizte Stellung einnehmen. Die Antriebskraft wirkt daher auf den gesamten Kopplungsmechanismus 14 und den Kabinentürflügel 5 und bewegt diese in Schliessrichtung (Pfeil 31). Weniger als 6 Millimeter bevor der Kabinentürflügel 5 seine Geschlossen-Stellung erreicht hat, trifft die Klinke 25 auf den mit dem stillstehenden Türträger 3 fest verbundenen, einstellbaren Klinkenanschlag 27 auf, wodurch der Klinkenanschlag im Verlauf dieses letzten Weg-Abschnitts der Kabinentürflügel-Schliessbewegung die Klinkennase 29 der Klinke 25 aus der Nut 28 der Schwenk- und Blockierscheibe 22 herausbewegt und letztere deblockiert. Die Richtung, in der der Klinkenanschlag 27 dabei auf die Klinke 25 einwirkt, entspricht weitgehend der Richtung, in der sich die Klinkennase 29 aus der Nut 28 hinaus zu bewegen hat. Durch geeignete Wahl des Abstands zwischen dem Drehpunkt der Klinke und dem Angriffspunkt des Klinkenanschlags kann beeinflusst werden, wie gross der genannte letzte Weg-Abschnitt des Kabinentürflügels sein muss, um die Deblockierung der Schwenk- und Blockierscheibe 22 zu bewirken. Die Schwenk- und Blockierscheibe wird nun durch das untere Trum 9.1 des Antriebsmittels 9 im Uhrzeigersinn geschwenkt, bis die mit ihr verbundenen Verstellelemente 17.1, 17.2 die Stellung erreicht haben, in der die Mitnehmerkufen 15 ihre durch einen hier nicht dargestellten Anschlag definierte Position mit geringstmöglichem gegenseitigem Abstand einnehmen in welcher sie von den Kopplungselementen 18 beabstandet sind. Damit ist wieder die in Fig. 3A gezeigte Ausgangssituation erreicht, in der der Kabinentürflügel 5 wie auch der Schachttürflügel geschlossen und die Aufzugskabine fahrbereit sind.

Fig. 3C zeigt eine erfindungsgemässe Aufzugs-Türantriebs-vorrichtung 2 für zentral schliessende Mehrflügeltüren mit zwei Kopplungsmechanismen 14.1, 14.2. Aufbau und Funktionsweise der beiden je einem Kabinentürflügel 5.1, 5.2 zugeordneten Kopplungsmechanismen 14.1, 14.2 sind identisch mit dem Aufbau und der Funktionsweise des vorstehend beschriebenen Kopplungsmechanismus 14 für Einflügeltüren. Die Bewegung des ersten Kabinentürflügels 5.1 sowie die Betätigung des Spreizvorgangs der an diesem angebrachten Mitnehmerkufen 15.1 erfolgen dabei durch das untere Trum 9.1 des Antriebsmittels 9, und die Bewegung des zweiten Kabinentürflügels 5.2 sowie die Betätigung des Spreizvorgangs der diesem zugeordneten Mitnehmerkufen 15.2 erfolgen durch das obere Trum 9.2 des linear wirkenden Antriebsmittels 9. Dadurch wird eine zentral-symmetrische Bewegung der ersten und zweiten Kabinen- und Schachttürflügel erreicht. Im Aufzugbetrieb kann das Problem auftreten, dass seitliche Abweichungen der Kabinentürmitte von der jeweiligen Schachttürmitte (Versetzungen) auftreten. Bei zentral schlies-senden Mehrflügeltüren hat eine solche Situation zur Folge, dass beim zur Kabinentürmitte symmetrischen Schliessen der Kabinen- und Schachttürflügel ein erster Schachttürflügel einen die Geschlossenstellung der Schachttürflügel definierenden, gegenüber der Kabinentürmitte momentan seitwärts versetzten Schachttür-Zentralanschlag (in Fig. 3C nicht sichtbar) erreicht, bevor die Klinke 25.1 des mit diesem Schachttürflügel gekoppelten ersten Kabinentürflügels 5.1 durch den zugeordneten Klinkenanschlag aus ihrem Eingriff mit der Schwenk- und Blockierscheibe gebracht ist. In diesem Fall kann an diesem Kabinentürflügel die Spreizung der Mitnehmerkufen 15.1 nicht aufgehoben werden, was zu einer Betriebsstörung führt.

Wie in Fig. 3C dargestellt, wird dieses Problem bei zentral schliessenden Mehrflügeltüren dadurch gelöst, dass anstelle von fest mit dem Türträger 3 verbundenen Klinkenanschlägen ein Doppel-Klinkenanschlag 34 verwendet wird, der zwei um ihre Mittelstellung seitwärts frei verschiebliche, in ihrer gegenseitigen Distanz einstellbare Anschlagstücke 37 umfasst. Diese Anschlagstücke befinden sich an jeweils einem Ende einer Anschlagstange 36, die in einem am Türträger 3 angebrachten Führungselement 35 horizontal verschieblich geführt ist. Eine Federzentrierung 38 sorgt dafür, dass im unbelasteten Zustand der Doppel-Klinkenanschlag 34 selbsttätig in einer Mittelstellung zentriert ist.

Im Falle der vorstehend beschriebenen Problems mit seitlichen Abweichungen der Kabinentürmitte von der Schachttürmitte wird beispielsweise der mit dem noch nicht am Schachttür-Zentral-anschlag anliegenden zweiten Schachttürflügel korrespondierende Kabinentürflügel 5.2 infolge elastischer Verformung mehrerer am Schliessvorgang beteiligter Elemente durch die Antriebskraft um einige Millimeter näher zum theoretischen Zentrum der Kabinentürflügel gezogen, als die beiden durch den aussermittigen Schachttür-Zentralanschlag blockierten ersten Türflügel. Dabei wird die Klinke 25.2 des zweiten Kabinentürflügels 5.2 durch den verschiebbaren Doppel-Klinkenanschlag 34 bis an einen rückwärtigen Begrenzungsanschlag 39.2 verschoben und aus dem Eingriff mit der zugeordneten Schwenk- und Blockierscheibe 22.2 gebracht. Da der zweite Kabinentürflügel 5.2 um einige Millimeter näher als der erste an das Zentrum der Kabinentürflügel herangezogen wird, werden die Anschlagstücke 37.2, 37.1 des verschiebbaren Doppel-Klinkenanschlags 34 durch die an ihrem Begrenzungsanschlag 39.2 anliegende Klinke 25.2 des zweiten Kabinentürflügels 5.2 so weit in Richtung der Klinke 25.1 des ersten Kabinentürflügels 5.1 verschoben, dass auch diese ausser Eingriff mit der zugeordneten Schwenk- und Blockierscheibe 22.1 bewegt wird, so dass die Spreizung beider Mitnehmerkufen-Paare aufgehoben und der Türschliessvorgang korrekt beendet werden können.

Fig. 4A und 4B zeigen eine Variante der erfindungsgemässen Aufzugs-Türantriebs-vorrichtung 2, bei welcher der vorstehend beschriebene Kopplungsmechanismus 14 zusätzlich eine Rückhaltevorrichtung 40 aufweist, die gewährleistet, dass am Anfang des Türflügel-Öffnungsvorgangs die Öffnungsbewegung des Türflügels erst beginnen kann, wenn die Verstellelemente 17.1, 17.2 vor Beginn der Türflügel-Öffnungsbewegung durch das linear wirkende Antriebsmittel 9 in die Stellung geschwenkt sind, in der die Mitnehmerkufen an die an den Schachttürflügeln vorhandenen Kopplungselemente 18 herangeführt sind.

Die Rückhaltevorrichtung 40 umfasst im Wesentlichen die folgenden Bauteile:
- eine auf der Grundplatte 13 schwenkbar gelagerte zweiarmige Rückhalteklinke 41, von der mindestens der angetriebene Arm 41.1 in der Ebene der Schwenk- und Blockierscheibe 22 angeordnet ist.
- ein auf dem mit der Aufzugskabine 1 fest verbundenen Türträger 3 fixierter Rückhalteklinken-Anschlag 42
- eine die Rückhalteklinke 41 gegen den Rückhalteklinken-Anschlag 42 vorspannende Druckfeder 43
- die vorstehend beschriebene, durch das linear wirkende Antriebsmittel 9 angetriebene Schwenk- und Blockierscheibe 22, bei der zwecks Betätigung der Rückhalteklinke 41 ein Teil ihrer Peripherie als Nockenscheibe ausgebildet ist.

Aus Fig. 4A und 4B ist die Wirkungsweise der Rückhaltevorrichtung leicht erkennbar. Fig. 4A zeigt den Kopplungsmechanismus 14 in seiner Ausgangslage, in welcher die Antriebseinheit die Verstellelemente 17.1, 17.2 über das linear wirkende Antriebsmittel 9 in einer Stellung fixiert hält, in der die Mitnehmerkufen 15 von den am Schachttürflügel vorhandenen Kopplungselementen 18 (Kopplungsrollen) beabstandet sind.

Am Anfang eines Türflügel-Öffnungsvorgangs wird, wie vorstehend beschrieben, vom Antriebsmittel 9 über die Verbindungsstelle 24 eine nach rechts gerichtete Kraft auf die Schwenk- und Blockierscheibe 22 ausgeübt, wodurch die Verstellelemente 17.1, 17.2 im Gegenuhrzeigersinn so geschwenkt werden, dass die Mitnehmerkufen 15 auf maximalen gegenseitigen Abstand gespreizt und an die genannten Kopplungselemente 18 herangeführt werden. Erst nachdem die Spreizung der Mitnehmerkufen eine spielfreie Kopplung zwischen dem Kabinentürflügel 5 und dem korrespondierenden Schachttürflügel erzeugt und die Entriegelung des Schachttürflügels bewirkt hat, soll die über das Antriebsmittel 9 auf den Kopplungsmechanismus 14 übertragene Kraft die eigentliche Öffnungsbewegung des Kabinentürflügels 5 und des Schachttürflügels in Gang setzen. Um diese Reihenfolge zu gewährleisten, d. h. um die Öffnungsbewegung des Kabinentürflügels 5 erst freizugeben, wenn die Spreizung der Mitnehmerkufen beinahe vollständig erfolgt ist, ist die Nase 41.2 der Rückhalteklinke 41 mit dem Rückhalteklinken-Anschlag 42 bis zu diesem Zeitpunkt im Eingriff und blockiert die Grundplatte 13 und damit den Kabinentürflügel 5 gegenüber dem Türträger 3. Erst kurz vor dem Ende der Schwenkbewegung der Verstellelemente 17.1, 17.2 wird der angetriebene Arm 41.1 der Rückhalteklinke 41 durch einen an der Peripherie der Schwenk- und Blockierscheibe 22 vorhandenen Durchmesser-Absatz (Nocken) 45 so geschwenkt, dass die Nase 41.2 der Rückhalteklinke 41 aus ihrem Eingriff mit dem Rückhalteklinken-Anschlag 42 wegbewegt wird. Diese Situation ist in Fig. 4B dargestellt. Während des gesamten Öffnungs- und Schliessvorgangs bleibt die Rückhalteklinke - positioniert durch den nach dem Durchmesser-Absatz 45 auf den angetriebenen Arm 41.1 wirkenden grösseren Peripherie-Durchmesser - in der ausgeklinkten Stellung. Sobald der Kabinentürflügel 5 und mit ihm der korrespondierende Schachttürflügel ihre Geschlossen-Stellung wieder erreicht haben, wird die Schwenk- und Blockierscheibe 22 durch das Antriebsmittel 9 im Uhrzeigersinn zurückgeschwenkt, wodurch die Verstellelemente 17.1, 17.2 die Mitnehmerkufen 15 wieder in ihre von den Kopplungselementen 18 beabstandete Stellung bewegen. Kurz nach Beginn der Rückschwenkbewegung gelangt der angetriebene Arm 41.1 der Rückhalteklinke 41 vom Peripheriebereich der Schwenk- und Blockierscheibe 22 mit dem grösseren Durchmesser über den Durchmesser-Absatz 45 zum Peripheriebereich mit dem geringeren Durchmesser, so dass die Nase 41.2 der Rückhalteklinke 41 durch die Druckfeder 43 wieder in Eingriff mit dem Rückhalteklinken-Anschlag 42 bewegt wird.

## Patentansprüche

1. Aufzugs-Türantriebsvorrichtung (2) zum Öffnen und Schliessen mindestens eines Kabinentürflügels (5) und eines korrespondierenden Schachttürflügels, umfassend: einen am Kabinentürflügel (5) einer Aufzugskabine (1) angebrachten Kopplungsmechanismus (14) zum Übertragen der Bewegung des Kabinentürflügels (5) auf den Schachttürflügel, wobei der Kopplungsmechanismus (14) zwei parallel zur Fahrrichtung der Aufzugskabine (1) ausgerichtete, auf zwei um je eine Schwenkachse (16) schwenkbaren Verstellelementen (17.1, 17.2) gelagerte und **dadurch** in ihrer gegenseitigen Distanz verstellbare Mitnehmerkufen (15) umfasst, die auf mindestens ein am Schachttürflügel angeordnetes Kopplungselement (18) wirken, eine Antriebseinheit (8), die über ein linear wirkendes Antriebsmittel (9) Schliess- und Öffnungsbewegungen auf den Kabinentürflügel überträgt, wobei das Antriebsmittel (9) so über eine Komponente des Kopplungsmechanismus (14) am Kabinentürflügel angreift, dass die Mitnehmerkufen (15) vor Beginn der Türflügel-Öffnungsbewegung an das Kopplungselement (18) herangeführt und nach dem Ende der Türflügel-Schliessbewegung in eine vom Kopplungselement (18) beabstandete Stellung zurückbewegt werden, **dadurch gekennzeichnet, dass** ein erstes Verstellelement (17.1) oder ein mit diesem verbundenes Blockierelement (22) eine von der Schwenkachse (16) dieses Verstellelements (17.1) radial beabstandete Ausnehmung (28) oder einen Vorsprung aufweist, mit welcher eine dazu komplementäre Ausformung (29) einer Klinke (25) zusammenwirkt, um temporär eine Schwenkbewegung der Verstellelemente (17.1, 17.2) in beiden Schwenkrichtungen zu blockieren.

2. Aufzugs-Türantriebsvorrichtung (2) nach Anspruch 1, **dadurch gekennzeichnet, dass** die Ausnehmung (28) oder der Vorsprung am ersten Verstellelement (17.1) oder an einem mit diesem verbundenes Blockierelement (22) sowie die dazu komlementäre Ausformung (29) an der Klinke (25) so angeordnet sind, dass sie genau dann in gegenseitigen Eingriff gelangen und eine in beiden Richtungen wirkende Blockierung der Schwenkbewegung der Verstellelemente (17.1, 17.2) bewirken, wenn das linear wirkende Antriebsmittel (9) vor Beginn einer Türflügel-Öffnungsbewegung die Mitnehmerkufen (15) auf eine gegenseitige Distanz gebracht hat, in der sie an das mindestens eine Kopplungselement (18) herangeführt sind.

3. Aufzugs-Türantriebsvorrichtung (2) nach einem der Ansprüche 1 oder 2, **dadurch gekennzeichnet, dass** sie einen mit der Aufzugskabine (1) fest verbundenen Klinkenanschlag (27) umfasst, auf den die Klinke (25) am Anfang eines letzten Weg-Abschnitts der Türflügel-Schliess-bewegung auftrifft, wodurch während der Zurücklegung dieses letzten Weg-Abschnitts die Blockierung der Schwenkbewegung der Verstellelemente (17.1, 17.2) durch die Klinke (25) aufgehoben wird, und wobei Klinke (25) und Klinkenanschlag (27) so geformt und angeordnet sind, dass die auf die Klinke (25) wirkende Anschlagkraft etwa in derselben Richtung wirken, in der sich die komlementäre Ausformung (29) an der Klinke aus der Ausnehmung (28) oder vom Vorsprung am ersten Verstellelement (17.1) entfernt.

4. Aufzugs-Türantriebsvorrichtung (2) nach Anspruch 3, **dadurch gekennzeichnet, dass** das erste Verstellelement (17.1) oder das mit diesem verbundene Blockierelement (22), die Klinke und der Klinkenanschlag so geformt und angeordnet sind, dass die zum Aufheben der Blockierung der Schwenkbewegung der Verstellelemente (17.1, 17.2) durch die Klinke (25) erforderliche Länge des genannten letzten Weg-Abschnitts der Türflügel-Schliess-bewegung weniger als 6 mm beträgt.

5. Aufzugs-Türantriebsvorrichtung (2) nach einem der Ansprüche 3 oder 4, **dadurch gekennzeichnet, dass** die Klinke (25) ein auf einem mit dem Kabinentürflügel (5) verbundenen Bauteil schwenkbar gelagerter Hebel ist, und dass der Auftreffpunkt des Klinkenanschlags (27) auf die Klinke so gewählt ist, dass die komplementäre Ausformung an der Klinke, die sich mit der Ausnehmung (28) oder dem Vorsprung am ersten Verstellelement (17.1) oder am mit diesem verbundenen Blockierelement (22) in Eingriff befindet, sich im Verlauf des genannten letzten Weg-Abschnitts der Türflügel-Schliessbewegung um einen Weg von ihrer Eingriffsposition wegbewegt, der grösser als der genannte letzte Weg-Abschnitt ist.

6. Aufzugs-Türantriebsvorrichtung (2) nach Anspruch 5, **dadurch gekennzeichnet, dass** der Auftreffpunkt des Klinkenanschlags an der Klinke so gewählt ist, dass die Ausformung an der Klinke, die mit der komplementären, mit dem Verstellelement verbundenen Ausformung in Eingriff bringbar ist, sich im Verlauf des genannten letzten Weg-Abschnitts um das zwei- bis dreifache des letzten Weg-Abschnitts von ihrer Eingriffsposition wegbewegt.

7. Aufzugs-Türantriebsvorrichtung (2) nach einem der vorhergehenden Ansprüche, **dadurch gekennzeichnet, dass** im Falle von Kabinen- und Schachttüren mit jeweils mindestens zwei zentral schliessenden Türflügeln und zwei an je einem Kabinentürflügel (5.1, 5.2) angebrachten Kopplungsmechanismen (14.1, 14.2) ein zwischen den beiden Klinken (25.1, 25.2) der zwei Kopplungsmechanismen (14.1, 14.2) angeordneter und in Bewegungsrichtung der beiden Türflügel verschieblicher Klinkenanschlag (34) vorhanden ist, der mit jeweils einem seiner beiden Enden jeweils eine der beiden Klinken (25.1, 25.2) aus ihrer Eingriffsposition mit den korrespondierenden ersten Verstellelementen (17.1.1, 17.1.2) oder Blockierelementen (22.1, 22.2) wegbewegt.

8. Aufzugs-Türantriebsvorrichtung (2) nach einem der vorhergehenden Ansprüche, **dadurch gekennzeichnet, dass** sie eine Rückhaltevorrichtung (40) umfasst, die bei Einleitung einer Türflügel-Öffnungsbewegung eine Verschiebung des geschlossenen Kabinentürflügels (5) erst ermöglicht, wenn die Verstellelemente (17.1, 17.2) vor Beginn der Türflügel-Öffnungsbewegung durch das linear wirkende Antriebsmittel (9) in die Stellung geschwenkt sind, in der die Mitnehmerkufen (15) an das mindestens eine Kopplungselement (18) herangeführt sind.

9. Aufzugs-Türantriebsvorrichtung (2) nach Anspruch 8, **dadurch gekennzeichnet, dass** die Rückhaltevorrichtung (40) eine schwenkbare Rückhalteklinke (41) umfasst, die den Kabinentürflügel (5) in seiner Geschlossenstellung gegenüber der Aufzugskabine (1) verriegelt, und die so mit den Verstellelementen (17.1, 17.2) gekoppelt ist, dass die Verriegelung aufgehoben wird, wenn die Verstellelemente (17.1, 17.2) vor Beginn der Türflügel-Öffnungsbewegung durch das linear wirkende Antriebsmittel (9) in die Stellung geschwenkt sind, in der die Mitnehmerkufen (15) an das mindestens eine Kopplungselement (18) herangeführt sind.

10. Aufzugs-Türantriebsvorrichtung (2) nach Anspruch 9, **dadurch gekennzeichnet, dass** die Kopplung zwischen den Verstellelementen (17.1, 17.2) und der Rückhalteklinke (41) darin besteht, dass am ersten Verstellelement (17.1) oder an einem fest mit diesem verbundenen Blockierelement (22) ein Nocken oder Durchmesser-Absatz (45) vorhanden ist, der die Rückhalteklinke (41) in ihre nicht-verriegelnde Stellung bewegt, wenn die Verstellelemente (17.1, 17.2) vor Beginn der Türflügel-Öffnungsbewegung durch das linear wirkende Antriebsmittel (9) in die Stellung geschwenkt sind, in der die Mitnehmerkufen (15) an das mindestens eine Kopplungselement (18) herangeführt sind.

## Claims

1. Lift door drive device (2) for opening and closing at least one cage door leaf (5) and a corresponding shaft door leaf, comprising:
- a coupling mechanism (14), which is mounted at the cage door leaf (5) of a lift cage (1), for transmitting the movement of the cage door leaf (5) to the shaft door leaf, wherein the coupling mechanism (14) comprises two entraining runners (15), which are oriented parallel to the travel direction of the lift cage (1) and mounted on two adjusting elements (17.1, 17.2) - which are each pivotable about a respective pivot axis (16) - and thereby adjustable in their mutual spacing and which act on at least one coupling element (18) arranged at the shaft door leaf, and
- a drive unit (8) which transmits closing and opening movements to the cage door leaf by way of a linearly acting drive means (9), wherein the drive means (9) so engages at the cage door leaf by way of a component of the coupling mechanism (14) that the entraining runners (15) are led up to the coupling element (18) before the start of the door leaf opening movement and are moved back to a setting spaced from the coupling element (18) after the end of the door leaf closing movement,
**characterised in that** a first adjusting element (17.1) or a blocking element (22) connected therewith has a recess (28), which is radially spaced from the pivot axis (16) of this adjusting element (17.1), or a projection, with which a shaped portion (29), which is complementary therewith, of a catch (25) co-operates in order to temporarily block a pivot movement of the adjusting elements (17.1, 17.2) in both pivot directions.

2. Lift door drive device (2) according to claim 1, **characterised in that** the recess (28) or the projection at the first adjusting element (17.1) or at a blocking element (22) connected therewith as well as the shaped portion (29), which is complementary therewith, at the catch (25) are so arranged that they come into precise mutual engagement and produce a blocking of the pivot movement of the adjusting elements (17.1, 17.2) effective in both directions when the linearly acting drive means (9) has before the start of a door leaf opening movement brought the entraining runners (15) to a mutual spacing in which they are led up to the at least one coupling element (18).

3. Lift door drive device (2) according to one of claims 1 and 2, **characterised in that** it comprises a catch abutment (27), which is fixedly connected with the lift cage (1) and on which the catch (25) impinges at the start of a last travel section of the door leaf closing movement, whereby during covering of this last travel section the blocking of the pivot movement of the adjusting elements (17.1, 17.2) by the catch (25) is cancelled and wherein catch (25) and catch abutment (27) are so shaped and arranged that the abutment force acting on the catch (25) acts approximately in the same direction in which the complementary shaped portion (29) at the catch goes away from the recess (28) or from the projection at the first adjusting element (17.1).

4. Lift door drive device (2) according to claim 3, **characterised in that** the first adjusting element (17.1) or the blocking element (22), which is connected therewith, the catch and the catch abutment are shaped and arranged that the length of the said last travel section of the door leaf closing movement required for cancelling the blocking of the pivot movement of the adjusting elements (17.1, 17.2) by the catch (25) is less than 6 millimetres.

5. Lift door drive device (2) according to one of claims 3 and 4, **characterised in that** the catch (25) is a lever pivotably mounted on a component connected with the cage door leaf (5) and that the point of impinging of the catch abutment (27) on the catch is so selected that the complementary shaped portion at the catch, which is disposed in engagement with the recess (28) or the projection at the first adjusting element (17.1) or at the blocking element (22) connected therewith, moves in the course of the said last travel section of the door leaf closing movement away from its engagement position by a travel which is greater than the said last travel section.

6. Lift door drive device (2) according to claim 5, **characterised in that** the point of impingement of the catch abutment at the catch is so selected that the shaped portion at the catch, which can be brought into engagement with the complementary shaped portion connected with adjusting element, moves in the course of the said last travel section away from its engagement position by two to three times the last travel section.

7. Lift door drive device (2) according to one of the preceding claims, **characterised in that** in the case of cage and shaft doors each with at least two centrally closing door leaves and two coupling mechanisms (14.1, 14.2) each mounted at a respective one of the cage door leaves (5.1, 5.2) a catch abutment (34), which is arranged between the two catches (25.1, 25.2) of the two coupling mechanisms (14.1, 14.2) and is displaceable in movement direction of the two door leaves, is present and moves by a respective one of its two ends a respective one of the two catches (25.1, 25.2) away from its engagement position with the corresponding first adjusting elements (17.1.1, 17.1.2) or blocking elements (22.1, 22.2).

8. Lift door drive device (2) according to one of the preceding claims, **characterised in that** it comprises a restraining device (40) which on initiation of a door leaf opening movement enables displacement of the closed cage door leaf (5) only when the adjusting elements (17.1, 17.2) before the start of the door leaf opening movement are pivoted by the linearly acting drive means (9) into the setting in which the entraining runners (15) are led up to the at least one coupling element (18).

9. Lift door drive device (2) according to claim 8, **characterised in that** the restraining device (40) comprises a pivotable restraining catch (41) which locks the cage door leaf (5) in its closed setting relative to the lift cage (1) and which is so coupled with the adjusting elements (17.1, 17.2) that the locking is cancelled when the adjusting elements (17.1, 17.2) before the start of the door leaf opening movement are pivoted by the linearly acting drive means (9) into the setting in which the entraining runners (15) are led up to the at least one coupling element (18).

10. Lift door drive device (2) according to claim 9, **characterised in that** the coupling between the adjusting elements (17.1, 17.2) and the restraining catch (41) consists **in that** there is present at the first adjusting element (17.1) or at a blocking element (22) fixedly connected therewith a cam or diametral offset (45) which moves the restraining catch (41) into its unlocked setting when the adjusting elements (17.1, 17.2) before the start of the door leaf opening movement are pivoted by the linearly acting drive means (9) into the setting in which the entraining runners (15) are led up to the at least one coupling element (18).

## Revendications

1. Dispositif d'entraînement de porte d'ascenseur (2) pour ouvrir et fermer au moins un battant de porte de cabine (5) et un battant de porte palière correspondant : comprenant : un mécanisme d'accouplement (14) qui est installé sur le battant de porte (5) d'une cabine d'ascenseur (1) pour transmettre le mouvement du battant de porte de cabine (5) au battant de porte palière, étant précisé que le mécanisme d'accouplement (14) comprend deux patins d'entraînement (15) qui sont orientés parallèlement au sens de déplacement de la cabine (1), qui sont montés sur deux éléments de réglage (17.1, 17.2) aptes à pivoter chacun sur un axe de pivotement (16), dont l'écartement mutuel peut ainsi être réglé et qui agissent sur au moins un élément d'accouplement (18) disposé sur le battant de porte palière, et une unité d'entraînement (8) qui transmet les mouvements de fermeture et d'ouverture au battant de porte de cabine par l'intermédiaire d'un moyen d'entraînement à action linéaire (9), étant précisé que le moyen d'entraînement (9) agit sur le battant de porte de cabine par l'intermédiaire d'un élément du mécanisme d'accouplement (14) de telle sorte que les patins d'entraînement (15), avant le début du mouvement d'ouverture de battant de porte, sont rapprochés de l'élément d'accouplement (18) et, après la fin du mouvement de fermeture de battant de porte, sont ramenés dans une position espacée dudit élément d'accouplement (18),
**caractérisé en ce qu'**un premier élément de réglage (17.1) ou un élément de blocage (22) relié à celui-ci comporte un creux (28) espacé radialement de l'axe de pivotement (16) de cet élément de réglage (17.1) ou une saillie avec lequel ou avec laquelle une protubérance complémentaire (29) d'un levier de verrouillage (25) coopère pour bloquer temporairement un mouvement pivotant des éléments de réglage (17.1, 17.2) dans les deux sens de pivotement.

2. Dispositif d'entraînement de porte d'ascenseur (2) selon la revendication 1, **caractérisé en ce que** le creux (28) ou la saillie du premier élément de réglage (17.1) ou d'un élément de blocage (22) relié à celui-ci ainsi que la protubérance complémentaire (29) du levier de verrouillage (25) sont disposés de manière à s'enclencher et à provoquer un blocage, agissant dans les deux sens, du mouvement pivotant des éléments de réglage (17.1, 17.2), exactement lorsque le moyen d'entraînement à action linéaire (9), avant le début d'un mouvement d'ouverture de battant de porte, a amené les patins d'entraînement (15) à une distance mutuelle à l'intérieur de laquelle ils sont rapprochés de l'élément ou des éléments d'accouplement (18).

3. Dispositif d'entraînement de porte d'ascenseur (2) selon l'une des revendications 1 ou 2, **caractérisé en ce qu'**il comprend une butée de levier de verrouillage (27) qui est reliée solidement à la cabine d'ascenseur (1) et que le levier de verrouillage (25) heurte au début d'une dernière partie de course du mouvement de fermeture du battant de porte, ce qui supprime, pendant que cette dernière partie de course est décrite, le blocage du mouvement pivotant des éléments de réglage (17.1, 17.2) par le levier de verrouillage, et étant précisé que le levier de verrouillage (25) et la butée de levier de verrouillage (27) sont formés et disposés de telle sorte que la force de butée qui agit sur le levier de verrouillage (25) agisse à peu près dans le même sens que le sens dans lequel la protubérance complémentaire (29) du levier de verrouillage s'éloigne du creux (28) ou de la saillie du premier élément de réglage (17.1).

4. Dispositif d'entraînement de porte d'ascenseur (2) selon la revendication 3, **caractérisé en ce que** le premier élément de réglage (17.1) ou l'élément de blocage (22) relié à celui-ci, le levier de verrouillage et la butée de levier de verrouillage sont formés et disposés de telle sorte que la longueur de ladite dernière partie de course du mouvement de fermeture de battant de porte qui est nécessaire pour supprimer le blocage du mouvement pivotant des éléments de réglage (17.1, 17.2) par le levier de verrouillage (25) est inférieure à 6 mm.

5. Dispositif d'entraînement de porte d'ascenseur (2) selon l'une des revendications 3 ou 4, **caractérisé en ce que** le levier de verrouillage (25) est constitué par un levier qui est monté pivotant sur un élément relié au battant de porte de cabine (5), et **en ce que** le point d'impact de la butée de levier de verrouillage (27) sur le levier de verrouillage est choisi pour que la protubérance complémentaire qui est prévue sur le levier de verrouillage et qui est enclenchée avec le creux (28) ou la saillie de l'élément de réglage (17.1) ou de l'élément de blocage (22) relié à ce dernier s'éloigne de sa position d'enclenchement, au cours de ladite dernière partie de course du mouvement de fermeture de battant de porte, d'une distance qui est plus grande que la dernière partie de course.

6. Dispositif d'entraînement de porte d'ascenseur (2) selon la revendication 5, **caractérisé en ce que** le point d'impact de la butée du levier de verrouillage est choisi pour que la protubérance du levier de verrouillage qui est apte à s'enclencher avec la protubérance complémentaire reliée à l'élément de réglage, s'éloigne de sa position d'enclenchement, au cours de ladite dernière partie de course, d'une distance égale à deux à trois fois ladite dernière partie de course.

7. Dispositif d'entraînement de porte d'ascenseur (2) selon l'une des revendications précédentes, **caractérisé en ce que** dans le cas de portes de cabine et de portes palières avec chacune au moins deux battants à fermeture centrale et deux mécanismes d'accouplement (14.1, 14.2) montés chacun sur un battant de porte de cabine (5.1, 5.2), il est prévu une butée de levier de verrouillage (34) qui est disposée entre les deux leviers de verrouillage (25.1, 25.2) des deux mécanismes d'accouplement (14.1, 14.2), qui est mobile dans le sens de mouvement des deux battants de porte, et qui éloigne avec l'une de ses deux extrémités l'un des deux leviers de verrouillage (25.1, 25.2) de sa position d'enclenchement avec les premiers éléments de réglage (17.1.1, 17.1.2) ou les éléments de blocage (22.1, 22.2) correspondants.

8. Dispositif d'entraînement de porte d'ascenseur (2) selon l'une des revendications précédentes, **caractérisé en ce qu'**il comprend un dispositif de retenue (40) qui, lors de l'amorce d'un mouvement d'ouverture de battant de porte, ne permet un coulissement du battant de porte de cabine (5) fermé qu'une fois que les éléments de réglage (17.1, 17.2), avant le début du mouvement d'ouverture de battant de porte, pivotent grâce au moyen d'entraînement à action linéaire (9) jusqu'à la position dans laquelle les patins d'entraînement (15) sont rapprochés de l'élément ou des éléments d'accouplement (18).

9. Dispositif d'entraînement de porte d'ascenseur (2) selon la revendication 8, **caractérisé en ce que** le dispositif de retenue (40) comprend un levier de retenue pivotant (41) qui verrouille par rapport à la cabine d'ascenseur (1) le battant de porte de cabine (5) dans sa position fermée et qui est accouplé aux éléments de réglage (17.1, 17.2) de telle sorte que le verrouillage soit supprimé quand les éléments de réglage (17.1, 17.2), avant le début du mouvement d'ouverture de battant de porte, pivotent grâce au moyen d'entraînement à action linéaire (9) jusqu'à la position dans laquelle les patins d'entraînement (15) sont rapprochés de l'élément ou des éléments d'accouplement (18).

10. Dispositif d'entraînement de porte d'ascenseur (2) selon la revendication 9, **caractérisé en ce que** l'accouplement entre les éléments de réglage (17.1, 17.2) et le levier de retenue (41) consiste **en ce qu'**il est prévu sur le premier élément de réglage (17.1) ou sur un élément de blocage (22) relié solidement à celui-ci une came ou un changement de diamètre (45) qui amène le levier de retenue (41) dans sa position non verrouillée lorsque les éléments de réglage (17.1, 17.2), avant le début du mouvement d'ouverture de battant de porte, pivotent grâce au moyen d'entraînement à action linéaire (9) jusqu'à la position dans laquelle les patins d'entraînement (15) sont rapprochés de l'élément ou des éléments d'accouplement (18).
